# EUROPÄISCHE PATENTSCHRIFT

(11) **EP 3 219 864 B1**
(45) Veröffentlichungstag und Bekanntmachung des Hinweises auf die Patenterteilung: **26.02.2020**
(21) Anmeldenummer: 17156476.8
(22) Anmeldetag: 16.02.2017
(51) Int. Cl.: E03F 5/10, E03F 9/00

(54) **FLÜSSIGKEITSBEHÄLTER MIT ENTLEERUNGSVENTIL UND KORRESPONDIERENDES VERFAHREN ZUM ERZEUGEN EINES SPÜLSCHWALLS**
LIQUID RECIPIENT WITH VALVE AND CORRESPONDING METHOD OF USE PRODUCING A RINSING SURGE
RÉCIPIENT DE LIQUIDE COMPRENANT UNE SOUPAPE DIE VIDANGE ET UTILISATION CORRESPONDANTE POUR PRODUIRE UNE VAGUE DE RINÇAGE

(30) Priorität: 17.03.2016 DE 102016104936
(43) Veröffentlichungstag der Anmeldung: 20.09.2017
(73) Patentinhaber: Gebr. Fasel Betonwerk GmbH, 56472 Nisterau (DE)
(72) Erfinder: Fasel, Fabian, 56472 Nisterau (DE)
(74) Vertreter: Müller, Eckhard

(56) Entgegenhaltungen:
- DE-A1- 2 154 934
- DE-A1- 3 915 076
- DE-U1- 29 604 004
- US-A- 3 987 501

## Beschreibung

Die vorliegende Erfindung betrifft einen Flüssigkeitsbehälter zum Erzeugen eines Spülschwalls gemäß Anspruch 1 sowie ein Verfahren zum Erzeugen eines Spülschwalls gemäß Anspruch 7 jeweils für ein Abwasserkanalsystem.

In Abwasserkanälen ist es häufig erforderlich, Reinigungsspülungen durchzuführen, da das von dem Abwasserkanal geführte Abwasser in der Regel nicht nur flüssige Stoffe enthält, sondern auch viskose Stoffe oder sogar Festkörper. Diese lagern sich insbesondere bei langsamen Fließgeschwindigkeiten am Boden des Abwasserkanals ab. Die so erzeugten Sedimente verringern mit der Zeit den effektiven Durchflussquerschnitt des Abwasserkanals, so dass der erreichbare Durchsatz an Abwasser verringert wird.

Zur Beseitigung oder Verminderung dieses Problems gibt es verschiedene Ansätze in dem betreffenden technischen Gebiet, um Abwasserkanäle dauerhaft frei von größeren Sedimentablagerungen zu halten.

Neben manuell durchgeführte Spülungen, die nur mit großem Aufwand und damit verbundenen Kosten durchgeführt werden können, gibt es unterschiedliche technische Lösungen, mit deren Hilfe sich die ansonsten manuell durchzuführenden Tätigkeiten automatisieren lassen.

Aus der DE 100 10 836 A1 ist ein Verfahren zur Schwallspülung eines Mischwasserkanals sowie eine Vorrichtung hierzu bekannt, bei der in einem unterirdisch verlegten Abwasserkanal mindestens zwei hintereinander liegende, gegeneinander absperrbare Abschnitte vorgesehen sind. Zunächst wird der stromaufliegende Abschnitt gegen den stromabliegenden Abschnitt abgeschottet und dann nach Erreichen einer vorgegebenen Stauhöhe in dem stromaufliegenden Abschnitt des Mischwasserkanals die Abschottung abrupt gelöst. Dazu sind in dem Mischwasserkanal unterirdisch angebrachte, motorisch angetriebene Abschottklappen vorgesehen, die von einer oberirdisch vorgesehenen Steuerungs- und Energieversorgungseinheit betätigt werden. Ferner wird die Pegelmessung zur Ermittlung der Stauhöhe mit Ultraschallsonden durchgeführt. Damit gestaltet sich das in der DE 100 10 836 A1 beschriebene Konzept technisch sehr aufwendig.

Eine ebenfalls unterirdisch, innerhalb des Abwasserkanals vorgesehene Schwallspülvorrichtung zum Reinigen von Kanälen ist aus der EP 1 669 500 A1 bekannt, die rein mechanisch betrieben wird. Hierbei sperrt ein über zwei Hebelarme eines Parallelhebels betätigter Spülschild den Abwasserstrom zeitweise ab. In einer unteren Absperrposition des Spülschilds wird dieser von einem Verschluss festgehalten, so dass sich das zulaufende Abwasser vor dem Spülschild aufstauen kann.

Bei Erreichen einer definiert aufgestauten Stauhöhe wird der Spülschild zur Freigabe des Spülschwalls über einen von einem Oberwasserstand betätigten Steuermechanismus entriegelt. Der Steuermechanismus weist eine Verriegelung auf, die von einem mit einem Schwimmer versehenen Hebel betätigt. Vor dem Spülschild ist ein Auftriebskörper angeordnet, welcher in dem aufgestauten Abwasser aufschwimmt und damit den Parallelhebel zum Überführen des Spülschildes in eine Öffnungsposition betätigt. Bei der vorstehend beschriebenen Schwallspülvorrichtung kann auf elektrische Komponenten verzichtet werden, und die Schwallspülvorrichtung kann als Ganzes innerhalb des Kanals unterirdisch angeordnet werden, so dass insgesamt der Aufbau gegenüber der zuerst beschriebenen Vorrichtung deutlich vereinfacht ist.

Die beiden zuvor beschriebenen Vorrichtungen haben dennoch den Nachteil, dass sie innerhalb des unterirdisch verlegten Abwasserkanals angeordnet werden müssen, was Wartungs- und Installationsarbeiten sehr erschwert. Außerdem ist die Stauhöhe innerhalb des Abwasserkanals begrenzt, so dass die Stärke des Spülschwalls ebenfalls engen Grenzen unterliegt und abhängig von der Länge des aufgestauten Kanalabschnitts auch eine große Wassermenge zur Durchführung des Spülschwalls erforderlich sein kann.

Daher gibt es im Stand der Technik bereits Kanalspülvorrichtungen, die oberhalb beziehungsweise außerhalb des eigentlichen Abwasserkanals angeordnet seien können. Dabei werden diese sogar oberirdisch vorzugsweise mit Oberflächenwässern betätigt. Oberflächenwässer enthalten gewöhnlich weniger Feststoffe und hoch viskose Anteile in sich als die in dem Abwasserkanal selbst beförderten Abwassergemische.

Hierzu ist aus der DE 199 30 346 A2 ein Kanalspüler bekannt, der ein Sammelrohr für Spülflüssigkeit aufweist und eine Spülöffnung zu dem zu spülenden Kanal hin besitzt. Ein Flutraum ist über eine Flutraumöffnung mit dem Sammelraum verbunden, und ein Verschlusskörper verschließt in seiner Schließstellung die Spülöffnung und die Flutraumöffnung. Bei Fluten des Flurtraums schwimmt der Verschlusskörper auf und gibt die beiden Öffnungen frei. Der Kanalspüler zeichnet sich dadurch aus, dass sich der Flutraum zwangsweise und stoßartig mit Spülflüssigkeit füllt und somit den Spülvorgang auch bei relativ geringem Zulauf auslöst.

Der vorgenannte Verschlusskörper ist dabei als Gummi- oder Kunststoffball ausgebildet, der genau in einen durch die Spülöffnung und die Flutöffnung gebildeten Sitz dichtend passen muss. Ferner weist die gesamte Vorrichtung insgesamt drei unterschiedliche Schwimmer auf und gestaltet sich vom Aufbau her derart komplex, dass die Herstellung des Kanalspülers relativ aufwendig und kostenintensiv ist.

Eine nach einem ähnlichen Prinzip arbeitende Einrichtung zur Spülung von Anschlusskanälen sowie Grund- und Sammelleitungen mit einem Saugheber oder einem Ablaufventil ist aus der DE 202 07 805 U1 bekannt.

Alternativ dazu ist aus der DE 20 2012 006 401 U1 ein Kanalspüler zur Reinigung eines Ablaufkanals für Regen- oder Mischwasser in einem Spülschacht bekannt, bei dem zwei separate Schwimmer auf einem zentralen Stützrohr vorgesehen sind, sowie zwei separate Absperrorgane zum Verschließen der Ablauföffnung, die in Form eines Verschlusstellers und eines Dichtelementes beschrieben werden. Es ist ferner ein Überlaufrohr vorgesehen, durch welches beim Überschreiten eines bestimmten Spülschachtpegels Wasser in eine abdichtbare Füllzone läuft, die sich nach und nach füllt. Einer der beiden Schwimmer öffnet beide Absperrorgane gleichzeitig, wenn der Wasserspiegel in der Füllzone ansteigt. Das Dichtelement wird durch das Absenken des ersten Schwimmers wieder geschlossen. Der Verschlussteller hingegen wird durch den zweiten Schwimmer bei steigendem Pegel in dem Spülschacht wieder verschlossen, wobei der zweite Schwimmer über ein Hebelgestänge mit dem Verschlussteller verbunden ist.

Auch bei dieser Vorrichtung fallen hohe Investitionskosten an, da die Ausgestaltung mit dem Hebelgestänge relativ aufwendig herzustellen ist.

Aus der DE 296 04 004 U1 ist eine Vorrichtung mit einem Stauraum zum stoßweisen Entleeren eines Flüssigkeitsstauraums in einem Kanalisationsnetz bekannt. Der Stauraum wird durch eine Zulaufleitung mit Wasser beschickt, das durch eine Ablaufleitung wieder aus dem Stauraum austritt. Ein Ventil befindet sich am unteren Ende einer axial mit der Ablaufleitung fluchtenden Kolbenstange, die zu einem Steuerzylinder führt. Am oberen Ende der Kolbenstange ist ein Steuerkolben angeordnet, der in dem Steuerzylinder bewegbar ist. Bei leerem Stauraum ist die Ablauföffnung durch das Ventil verschlossen, das durch das Eigengewicht eines Hauptschwimmers und der Ventilkolbenstange belastet wird. Dieser Zustand bleibt bei dem sich über die Zulaufleitung füllenden Stauraum bis zu einem - einstellbaren - maximalen Wasserspiegel erhalten. Bei Erreichen des maximalen Wasserspiegels bewirkt der Steuerschwimmer über das Gestänge die Öffnung des Ventils und damit der Steuerleitung.

Der Hauptschwimmer ist in seiner Lage zu dem Wasserspiegel derart eingestellt, dass die auf ihn wirkende Auftriebskraft gegen den Druck des hydraulischen Mediums im Steuerzylinder wie eine Art Vorspannung durch eine Feder wirkt. Dies hat zur Folge, dass bei Öffnung des Ventils der Steuerkolben plötzlich nach oben gedrückt wird. Dabei kann das in der oberen Kammer des Steuerzylinders befindliche hydraulische Medium über die Steuerleitung in die untere Kammer ausweichen. Durch die Bewegung des Steuerkolbens samt Kolbenstange wird die Ablauföffnung plötzlich geöffnet, so dass der Stauraum sich schwallartig entleert.

Beim Absinken des Wasserspiegels wird durch den Steuerschwimmer über das Gestänge das Ventil wieder geschlossen. Das dem Sinken des Wasserspiegels folgende Absinken des Hauptschwimmers bewirkt nun über den Steuerkolben, dass das in der unteren Kammer des Steuerzylinders enthaltene hydraulische Medium wieder in die obere Kammer strömt. Durch das einstellbare Schließventil kann dieses Zurückströmen und damit das Absinken des Hauptschwimmers mit der Ventilkolbenstange so verlangsamt werden, dass eine bestimmte Flüssigkeitsmenge ausfließen bzw. der Stauraum sich vollständig entleeren kann, bevor die Ablauföffnung durch das Ventil wieder geschlossen wird. Der gewünschte maximale Wasserspiegel kann durch Höhenverstellung des Hauptschwimmers sowie des Steuerschwimmers eingestellt werden.

Die DE 39 15 076 A1 betrifft eine Vorrichtung an einem Flüssigkeitsspeicherraum zum selbsttätigen Spülen des leergelaufenen Speicherraumes. Eine Spülkammer füllt sich mit steigendem Flüssigkeitsniveau mit Speicherflüssigkeit, welche schwallartig durch eine Spülöffnung auslaufen kann.

Ausgehend von den zuvor beschriebenen Nachteilen liegt der Erfindung die Aufgabe zugrunde, eine weiter vereinfachte und kostengünstigere Schwallspülvorrichtung anzugeben.

Die Aufgabe wird gelöst durch einen Flüssigkeitsbehälter nach Anspruch 1 zur Erzeugung von Schwallspülungen.

Der Flüssigkeitsbehälter ist dabei als ein Spülschacht für ein Kanalsystem, insbesondere für ein Abwasserkanalsystem ausgebildet.

Das Entleerungsventil weist zum Absperren einer Ablauföffnung des Flüssigkeitsbehälters ein Steigrohr auf, in welchem Flüssigkeit aufsteigen kann. In dem Steigrohr ist ein als Schwimmer ausgebildetes Ventilglied aufgenommen, welches bei Eintritt von Flüssigkeit in das Steigrohr aufschwimmt und aus seiner die Ablauföffnung verschließenden Schließstellung in eine Öffnungsstellung aufsteigt. Dabei ist eine Entlüftungsvorrichtung vorgesehen, welche eine Entlüftungsöffnung des Steigrohres wahlweise sperrt oder freigibt, so dass ein Luftpolster, welches sich in einem an die Entlüftungsöffnung angrenzendem Raum innerhalb des Steigrohres bildet, aus dem Steigrohr entlassen wird und Flüssigkeit schlagartig in das Steigrohr eintreten kann. Dabei ist das Ventilglied wenigstens teilweise in dem Steigrohr angeordnet.

Dabei ist im Steigrohr eine Entlüftungseinrichtung vorgesehen, welche eine Entlüftungsöffnung des Steigrohres wahlweise sperrt und freigibt, so dass ein Luftpolster, welches sich in einem an die Entlüftungsöffnung angrenzenden Raum bei Aufschwimmen des Schwimmers bildet, aus dem Steigrohr entlassen wird und Flüssigkeit in das Steigrohr eintreten kann.

Sobald die Flüssigkeit in das Steigrohr eintreten kann, schwimmt der darin befindliche Schwimmer auf und nimmt das in dem Steigrohr geführte Ventilglied mit in die Öffnungsstellung. Dabei liegt der Erfindung das technische Prinzip zu Grunde, dass das in dem Steigrohr eingeschlossene Luftpolster unter einem zumindest leichten Überdruck gegenüber der Umgebung steht, so dass beim Öffnen der Entlüftungseinrichtung das Luftpolster aus dem Steigrohr schnell entweichen kann und der in dem Steigrohr ansteigende Flüssigkeitsspiegel zusammen mit dem in dem Steigrohr befindlichen Schwimmer sich schlagartig in die Öffnungsstellung bewegt.

Vorteil dieser Vorrichtung ist insbesondere, dass das Ventilglied einerseits durch den Flüssigkeitspegel betätigt wird, sobald nur die Entlüftungsöffnung des Steigrohres freigegeben wird. Dies erlaubt einen äußerst einfachen und robusten Aufbau des Entleerungsventils.

In einer bevorzugten Ausführungsform kann vorgesehen sein, dass der Schwimmer in Schließstellung in den Raum hineinragt. Dies erlaubt eine einfache und sichere Führung des Schwimmers in dessen Betätigungsweg.

Ferner kann vorgesehen sein, dass die Entlüftungseinrichtung in Abhängigkeit von einem das Steigrohr umgebenden Flüssigkeitspegel die Entlüftungsöffnung freigibt. Hierbei kann insbesondere vorgesehen sein, dass das Entleerungsventil innerhalb des Flüssigkeitsbehälters, der ein Spülschacht sein kann, angeordnet wird, wodurch der erforderliche Bauraum deutlich verringert wird. Hierbei steht das Steigrohr nicht nur in Fluidverbindung mit dem Flüssigkeitspegel in dem Flüssigkeitsbehälter. Vielmehr kann der in dem Flüssigkeitsbehälter ansteigende Flüssigkeitspegel dazu verwendet werden, die Entlüftungseinrichtung zu betätigen. Auf diese Weise funktioniert das Entleerungsventil selbsttätig und zuverlässig.

Erfindungsgemäss ist die Entlüftungseinrichtung schwimmergesteuert. Dies ist eine sehr einfache Möglichkeit, den ansteigenden Flüssigkeitspegel dazu zu nutzen, die Entlüftungseinrichtung zu betätigen. Gegenüber anderen Betätigungsformen, wie etwa eine elektrische oder pneumatische Betätigung, weist eine solche Gestaltung deutliche Kostenvorteile auf und funktioniert mit einer höheren Zuverlässigkeit. Gemäß einer weiteren Ausgestaltung der Erfindung kann vorgesehen sein, dass die Entlüftungseinrichtung ein Absperrelement aufweist, das in Sperrstellung die Entlüftungsöffnung verschließt. Auf diese Weise ist die Entlüftungseinrichtung mit besonders einfachen Mitteln umzusetzen und funktioniert äußerst zuverlässig.

Es kann ferner vorgesehen sein, dass das Absperrelement einen Dichtabschnitt aufweist, mit welchem die Entlüftungsöffnung verschließbar ist. Dies kann die Dichtfunktion des Absperrelementes zum Verschließen der Entlüftungsöffnung verbessern, da der speziell ausgebildete Dichtabschnitt auf die Entlüftungsöffnung angepasst ist, um diese gezielt und zuverlässig zu verschließen.

Erfindungsgemäss ist im Steigrohr eine Führung für das Absperrelement vorgesehen. Eine solche Führung hat den Zweck, das Absperrelement entlang seines Betätigungsweges zwischen der Sperrstellung und der Freigabestellung zu führen, so dass eine zuverlässigere Funktion gewährleistet werden kann.

Erfindungsgemäss ist der als Schwimmer ausgebildete Ventilkörper als Hohlkörper ausgebildet. Herstellungstechnisch hat sich die Verwendung eines Hohlkörpers als besonders vorteilhaft herausgestellt. So kann hierbei vorgesehen sein, dass der Hohlkörper zur Einstellung der Dichte des Schwimmers mit Ballast befüllbar ist, wodurch sich das Öffnungs- und Schließverhalten des als Schwimmer ausgebildeten Ventilkörpers gezielt einstellen lässt.

Die oben stehende Aufgabe wird ferner durch ein Verfahren nach Anspruch 7 zum Erzeugen eines Spülschwalls in einem Abwasserkanalsystem gelöst, wobei ein Flüssigkeitsspiegel in einem Flüssigkeitsbehälter durch Zulauf einer Flüssigkeit angehoben und ein Entleerungsventil des Flüssigkeitsbehälters bei Erreichen eines Auslösepegels geöffnet wird und ein in dem Steigrohr vorgesehener Schwimmer bei Eintritt von Flüssigkeit in dem Steigrohr aufschwimmt und darin aufsteigt, um das Entleerungsventil zu öffnen.

Erfindungsgemäß zeichnet sich das Verfahren dadurch aus, dass der Eintritt der Flüssigkeit in das Steigrohr durch ein darin von der Flüssigkeit eingeschlossenes Luftpolster so lange verhindert wird, bis eine Entlüftungseinrichtung bei Erreichen des Auslösepegels auslöst, um das Luftpolster aus dem Steigrohr zu entlassen.

Im Vergleich zu den aus dem Stand der Technik bekannten Vorrichtungen und Verfahren zum Erzeugen eines Spülschwalls hat sich dieses Verfahren als besonders einfach und dabei zuverlässig herausgestellt.

Erfindungsgemäß ist vorgesehen, dass die Entlüftungseinrichtung durch die in dem Flüssigkeitsbehälter aufsteigende Flüssigkeit durch Aufschwimmen eines Absperrelements ausgelöst wird. Hierdurch wird der in dem Flüssigkeitsbehälter befindliche Flüssigkeitspegel nicht nur zur Erzeugung des Spülschwalls verwendet, sondern auch zur Steuerung der Schwallspülvorrichtung.

Ferner ist erfindungsgemäss vorgesehen, dass der als Ventilglied ausgebildete Schwimmer nach dem Auslösen der Entlüftungseinrichtung aufschwimmt und dabei abrupt aus seiner Schließstellung in seine Öffnungsstellung aufsteigt. Auf diese Weise wird nicht nur die Betätigung des Ventilglieds ausgelöst, sondern auch die zum Bewegen des Ventilglieds erforderliche Kraft durch das Aufschwimmen des Schwimmers in dem Flüssigkeitspegel bereitgestellt. Dies macht das vorgeschlagene Verfahren hauptsächlich abhängig von dem in dem Flüssigkeitsbehälter befindlichen und darin ansteigenden Flüssigkeitspegel.

Es kann ferner vorgesehen sein, dass ein Flüssigkeitszulauf mit einem konstanten Volumenstrom in dem Flüssigkeitsbehälter bereitgestellt wird und das Verfahren wie oberhalb beschrieben durchgeführt wird. Auf diese Weise lässt sich eine zeitlich periodisch ablaufende Schwallspülung erzielen, um so eine regelmäßige und zuverlässige Reinigung des Abwassersystems zu gewährleisten.

Außerdem kann vorgesehen sein, dass die Spülmenge und/oder das Spülintervall durch Verstellung der Entlüftungseinrichtung eingestellt werden. Insbesondere kann hier durch Veränderung der physikalischen und/oder geometrischen Eigenschaften des Absperrelementes die Spülmenge und/oder das Spülintervall eingestellt werden.

### Darstellung der Erfindung

Weitere Ziele, Vorteile, Merkmale und Anwendungsmöglichkeiten der vorliegenden Erfindung ergeben sich aus der nachfolgenden Beschreibung eines Ausführungsbeispieles anhand der Zeichnung.

Dabei zeigen:
- Figur 1: eine schematische Seitenansicht eines Flüssigkeitsbehälters mit Entleerungsventil in Schließstellung, das jedoch nicht die Erfindung zeigt, sondern nur als Hintergrundinformation angegeben wird,
- Figur 2: eine schematische Seitenansicht des Flüssigkeitsbehälters der Figur 1 mit dem Entleerungsventil in Schließstellung mit bereits angestiegenem Flüssigkeitspegel,
- Figur 3: eine schematische Seitenansicht des Flüssigkeitsbehälters der Figur 1 mit dem Entleerungsventil im Moment der Betätigung der Entlüftungseinrichtung,
- Figur 4: eine schematische Seitenansicht des Flüssigkeitsbehälters der Figur 1 mit dem Entleerungsventil während der Mitnahmebewegung des Schwimmers und
- Figur 5: eine schematische Seitenansicht des Flüssigkeitsbehälters der Figur 1 mit dem Entleerungsventil mit dem Ventilglied und der Entlüftungseinrichtung in Öffnungsstellung,
- Figur 6: eine schematische Seitenansicht der Erfindung gemäß einem Ausführungsbeispiel in Schließstellung,
- Figur 7: eine schematische Seitenansicht der Erfindung gemäß dem Ausführungsbeispiel mit dem Ventilglied und der Entlüftungseinrichtung in Öffnungsstellung.

Gleiche oder gleichwirkende Bauteile werden in den nachfolgend dargestellten Figuren der Zeichnung anhand einer Ausführungsform mit gleichen Bezugszeichen versehen, um die Lesbarkeit zu verbessern.

Die Figuren 1 bis 5 zeigen ein nicht von der Erfindung umfassten Flüssigkeitsbehälter.

Figur 1 zeigt einen Flüssigkeitsbehälter 1, beispielsweise einen Spülschacht für ein Abwasserkanalsystem, in den Flüssigkeit durch einen nichtgezeigten Zulauf hineinfließt. Die Flüssigkeit ist mit dem Flüssigkeitspegel 28 angedeutet. Die Flüssigkeit kann durch eine Ablauföffnung 2 an der Unterseite des Flüssigkeitsbehälters 1 in einen dahinterliegenden, nicht gezeigten Abwasserkanal ablaufen. Um eine Spülschwall zum Spülen des hinter der Ablauföffnung liegenden Abwasserkanals zu bewirken, muss der Flüssigkeitspegel 28 zunächst auf einen höheren Pegel, den sogenannten Auslösepegel 29 angehoben werden, so dass am Boden des Flüssigkeitsbehälters 1 ein vorbestimmter hydrostatischer Druck aufgebaut wird. Die Ablauföffnung wird so lange gesperrt, bis der Auslösepegel 29 erreicht ist, und dann möglichst schlagartig freigegeben. In dem Moment, in dem die Ablauföffnung freigegeben wird, liegt an der Ablauföffnung der hydrostatische Druck an, der mit dem Auslösepegel 29 korrespondiert und bestimmt damit als Anfangsbedingung, wie stark der dabei entstehende Spülschwall ist. Je höher der Auslösepegel 29 gewählt wird, umso stärker wird der entstehende Spülschwall.

Die für den Spülschwall zur Verfügung stehende Flüssigkeitsmenge wird durch die übrigen beiden räumlichen Dimensionen des Flüssigkeitsbehälters 1 beeinflusst. Je größer das Fassungsvermögen des Flüssigkeitsbehälter 1 ist, beispielsweise durch seine Länge und/oder Breite, umso mehr Flüssigkeit steht für den Spülschwall zur Verfügung, so dass bei der schlagartigen Freigabe der Ablauföffnung 2 der hydrostatische Druck innerhalb des Flüssigkeitsbehälters auf Höhe der Ablauföffnung 2 langsamer abnimmt, da der Flüssigkeitspegel 28 langsamer abnimmt als bei einem kleineren Fassungsvermögen und gleichem Durchfluss an der Ablauföffnung.

Die Ablauföffnung 2 wird wahlweise durch ein Entleerungsventil 23 gesperrt und freigegeben, wobei das Entleerungsventilglied 23 ein Ventilglied 15 aufweist, welches mit einem Ventilkörper 16 die Ablauföffnung 2 verschließt. Die Ablauföffnung 2 des Flüssigkeitsbehälters 1 dient dabei als Ventilsitz 26 für den Ventilkörper 16. Das Ventilglied 15 selbst ist innerhalb eines Steigrohrs 3 des Entleerungsventils 23 längs der Rohrerstreckung geführt.

Dabei ist das Steigrohr 3 etwa senkrecht zum Boden 1 des Flüssigkeitsbehälters angeordnet und durch nichtgezeigte Haltestangen gegen ein Verkippen fixiert.

Das Ventilglied 15 liegt im Ausgangszustand in dessen Schließstellung. Dabei liegt es bei Anliegen eines niedrigen Flüssigkeitspegels 28, wie in Figur 1 gezeigt, unter dem Einfluss der Schwerkraft in dem durch die Ablauföffnung 2 gebildeten Ventilsitz 26 und dichtet somit die Ablauföffnung 2 ab. Das Ventilglied 15 ist aus einem Material hergestellt, welches eine höhere Dichte als die in dem Flüssigkeitsbehälter 1 anliegende Flüssigkeit aufweist, so dass das Ventilglied 15 selbst nicht in der Flüssigkeit aufschwimmen kann.

Bei Ansteigen des Flüssigkeitspegels 28 wird das Ventilglied 15 mit seinem Ventilkörper 16 zusätzlich durch den im Flüssigkeitsbehälter 1 im Bereich der Ablauföffnung 2 anliegenden hydrostatischen Druck in die Schließstellung gedrückt.

Das Ventilglied 15 ist mittels eines Schwimmers 11 schwimmergesteuert, wobei der Schimmer 11 in der in dem Flüssigkeitsbehälter 1 vorhandenen Flüssigkeit aufschwimmen kann. Der Schwimmer 11 ist an einem Ventilschaft 17 des Ventilglieds 15 angeordnet, wobei er den Ventilschaft 17 wenigstens teilweise umgibt. Dazu weist der Schwimmer 11 eine Längsbohrung 12 auf, in welche der Ventilschaft 17 relativ zu dem Schwimmer 11 beweglich aufgenommen ist. Sowohl das Ventilglied 15 als auch der Schwimmer 11 sind etwa rotationssymmetrische Bauteile, so dass die Anordnung des Schwimmers 11 auf dem Ventilglied 15 als koaxial bezeichnet werden kann. Der Schwimmer 11 ist dabei an dem Ventilglied 15 längsverschieblich zwischen dem Absperrelement 16 und einem Mitnehmeranschlag 19 für den Schwimmer angeordnet.

Sowohl das Ventilglied 15 als auch der Schwimmer 11 ragen in Schließstellung des Ventilgliedes 15 bereits in das Steigrohr 3 hinein, wobei der Schwimmer 11 mit seiner Mantelfläche 14 sich an der Innenseite des Steigrohrs 3 abstützt uns somit für eine Führung sowohl des Schwimmers 11 als auch des koaxial angeordneten Ventilglieds 15 sorgt.

Das Steigrohr 3 weist einen Rohrabschnitt 5 auf, der an der Unterseite eine Einlauföffnung 4 hat. Die Einlauföffnung 4 kann in der einfachsten Ausführungsform als zur Ablauföffnung 2 hingerichtete offen Stirnfläche des Rohrabschnitts 5 ausgebildet sein. Über die Einlauföffnung 4 steht die Innenseite des Steigrohrs 3 in Flüssigkeitskommunikation mit dem Flüssigkeitsbehälter 1.

An der Oberseite des Rohrabschnitts 5 ist eine Entlüftungsöffnung 6 vorgesehen, die in Sperrstellung von einem als Deckel ausgebildeten Absperrelement 8 verschlossen ist. Das Absperrelement ist durch eine Führung 7 so geführt, dass es in Sperrstellung unter dem Einfluss der Schwerkraft auf der Oberseite des Rohabschnitts 5 aufliegt und dabei mit einem kalottenförmig ausgebildeten Dichtabschnitt 10 die Entlüftungsöffnung 6 sperrt.

Das Absperrelement 8 weist einen Schwimmerabschnitt 9 auf, der breiter ausgebildet ist als der Dichtabschnitt 10. Ferner ist das Absperrelement 8 aus einem in der Flüssigkeit schwimmfähigen Material ausgebildet. D.h., dass das Material des Schwimmerabschnittes 9 eine kleinere Dichte aufweist als die in dem Flüssigkeitsbehälter 1 befindliche Flüssigkeit. Jedenfalls ist das Absperrelement 8 als Schwimmer bzw. Schwimmkörper ausgebildet. Daher sind auch Varianten denkbar, in denen das Absperrelement 8 zwar aus einem Material mit höherer Dichte als die in dem Flüssigkeitsbehälter 1 befindliche Flüssigkeit besteht, jedoch die Ausbildung des Absperrelementes 8 als Schwimmkörper für ein Aufschwimmen in der Flüssigkeit sorgt. Denkbar sind hier becherförmige Ausgestaltungen oder hohle Ausgestaltungen, bei denen die Ausnehmungen bei bestimmungsgemäßen Betrieb nicht in Berührung mit dem in dem Flüssigkeitsbehälter 1 ansteigenden Flüssigkeitspegel kommen.

Das Absperrelement 8 bildet im Zusammenspiel mit der Entlüftungsöffnung 6, insbesondere mit der Führung 7 und dem kalottenförmigen Dichtabschnitt 10 eine Entlüftungseinrichtung 24 für das Steigrohr 3. Alternativ sind auch anders gestaltete Entlüftungseinrichtungen 24 denkbar.

In dem Steigrohr 3 grenzt ein Luftpolster 27 an die Entlüftungsöffnung 6 an, welches bei ansteigenden Flüssigkeitspegel 28 in dem Flüssigkeitsbehälter 1 innerhalb des Steigrohrs 3 eingeschlossen wird. Auf der Unterseite des Rohrabschnitts 5 liegt dann Flüssigkeit an der Einlauföffnung 4 an, die so weit in das Steigrohr 3 eintreten kann, bis sich ein Druckgleichgewicht zwischen dem Innendruck des Luftpolsters und dem im Bereich der Einlauföffnung 4 anliegenden hydrostatischen Druckes einstellt.

Soweit dieser Zustand vorliegt, entsteht ein an die Entlüftungsöffnung 6 angrenzender Raum 31, der durch das Absperrelement 8, den Rohrabschnitt 5 sowie den an der Einlauföffnung 4 anstehenden Flüssigkeitspegel 28 begrenzt ist. Das ist beispielsweise in der Figur 2 gezeigt. Der in dem Steigrohr 3 bis zum Erreichen des Druckgleichgewichtes ansteigende Flüssigkeitspegel kann bereits dafür sorgen, dass der Schwimmer 11 teilweise innerhalb des Steigrohrs aufschwimmt und aufsteigt, ohne jedoch an dem Mitnehmeranschlag 19 des Ventilglieds 15 anzugreifen und damit bereits das Ventilglied 15 zu öffnen.

Der Flüssigkeitspegel 28 kann dann weiter ansteigen, bis dieser den Auslösepegel 29 erreicht, welcher in der Figur 3 eingezeichnet ist.

Beim Erreichen des Auslösepegels 29, schwimmt das Absperrelement 8 in der Flüssigkeit auf und öffnet damit die Entlüftungsöffnung 6, welche das eingeschlossene und unter Überdruck stehende Luftpolster 27 aus dem Steigrohr schlagartig entlässt.

In Figur 4 ist dieser Zustand gezeigt, in dem die Entlüftungsöffnung 6 durch das Absperrelement 8 freigegeben ist, so dass das Luftpolster 27 durch die Entlüftungsöffnung 6 nach außen entweichen kann. Die entweichende Luft 35 wird durch die an der Einlauföffnung 4 anstehende und unter hydrostatischen Druck stehende Flüssigkeit 34 aus dem Raum 31 verdrängt. Auf Grund der Druckverhältnisse findet diese Verdrängung schlagartig statt, so dass die Flüssigkeit 34 sehr schnell durch die Einlauföffnung 4 in das Steigrohr 3 eintreten kann. Dies sorgt dafür, dass der Schwimmer 11 schlagartig innerhalb des Steigrohres aufsteigen kann, mit einem Mitnehmerabschnitt 13 an den Mitnehmeranschlag 19 des Ventilglieds 15 zu liegen kommt und somit das Ventilglied 15 in der Figur 1 gezeigten Schließstellung in die in Figur 5 gezeigte Öffnungsstellung mitnimmt.

Auf diese Weise wird diese Ablauföffnung 2 durch das Ventilglied 15 schlagartig freigegeben, so dass, wie in Figur 5 gezeigt, die Flüssigkeit 34 in Form eines Spülschwalls durch die Ablauföffnung 2 aus dem Flüssigkeitsbehälter 1 entweichen kann.

Der Flüssigkeitspegel 28 sinkt daraufhin in dem Flüssigkeitsbehälter 1 wieder ab und gibt das Absperrelement 8 frei, so dass es wieder aufgrund der Führung 7 in die Sperrstellung zurückfällt, in der die Entlüftungsöffnung 6 des Steigrohres 3 gesperrt ist. Aufgrund der in dem Steigrohr 3 befindlichen Flüssigkeitssäule verharrt der Schwimmer 11 so lange in Öffnungsstellung innerhalb des Steigrohres 3, bis genug Flüssigkeit aus dem Flüssigkeitsbehälter 1 abgelaufen ist, dass der Flüssigkeitspegel 28 die Einlauföffnung 4 des Steigrohres wieder freigibt, so dass Umgebungsluft in das Steigrohr 3 eintreten kann und somit der Flüssigkeitspegel innerhalb des Steigrohres 3 wieder absinkt. Sobald die Flüssigkeit aus dem Steigrohr 3 nach unten ablaufen kann, fällt auch der Schwimmer 11 zusammen mit dem Ventilglied 15 in die untere Schließstellung, um die Ablauföffnung 2 des Flüssigkeitsbehälters 1 zu verschließen.

Es hat sich gezeigt, dass unter bestimmten Bedingungen beim Auslösen der Entlüftungseinrichtung 24 eine kurzzeitige Freigabe der Ablauföffnung 2 durch das Ventilglied 15 stattfindet, jedoch aufgrund bestimmter strömungsbedingter und druckbedingter Gegebenheiten das Ventilglied 15 in den Ventilsitz 26 zurückfällt, ohne dass es zur Schwallspülung kommt. Um die Zuverlässigkeit des Entleerungsventils unter allen Bedingungen zu gewährleisten, ist an dem Entleerungsventil eine Druckausgleichseinrichtung 25 vorgesehen, deren Zweck es ist, einen Druckausgleich zwischen der der Entlüftungsöffnung 6 zugewandten Oberseite des Ventilglieds 15 und der der Ablauföffnung 2 zugewandten Unterseite des Ventilglieds 15 herzustellen. Dazu ist in dem Ventilglied 15 ein Druckausgleichskanal 18 in Form einer Längsbohrung ausgebildet, die sich von der Unterseite des Ventilkörpers 16 bis zur Oberseite des Mitnehmeranschlags 19 erstreckt.

Der Druckausgleichskanal 18 ist grundsätzlich durch ein Rückschlagventil 33 verschlossen, welches durch eine in der Längsbohrung des Druckausgleichskanals 18 einliegende Dichtung 20 und einen an der Innenseite des Rohrabschnitts 5 geführten Scheibenabschnitt 21 gebildet ist. Die Dichtung 20 weist dabei eine Dichtungskalotte 22 auf, die in der Längsbohrung des Druckausgleichskanals einliegt und diesen dichtend verschließt.

Dabei ist die Durchlassrichtung 30 des Rückschlagventils 33 von der Ablauföffnung 2 zu der Entlüftungsöffnung 6 gerichtet. Dies bewirkt, dass das in dem Steigrohr 3 eingeschlossene Luftpolster 27 nicht durch den Druckausgleichskanal 18 entweichen kann, da ansonsten Flüssigkeit durch die Einlauföffnung 4 in das Steigrohr 3 eintreten könnte, bevor das Absperrelement 8 die Entlüftungsöffnung 6 freigibt.

An dem Schwimmer 11 ist ein Überbrückungsabschnitt 32 angebracht, welcher gegenüber dem oberen Ende des Schwimmers 11 zurücksteht und welcher den Mitnehmeranschlag 19 des Ventilglieds 15 aufnehmen kann. Dazu schließt sich der Überbrückungsabschnitt 32 an eine zentral in dem Schwimmer 11 angeordnete Längsbohrung 12 an, welche den Ventilschaft 17 des Ventilglieds 15 aufnimmt.

Der Überbrückungsabschnitt 32 ist dabei so weit zurückstehend ausgebildet, dass bei Aufnahme des Mitnehmeranschlags 19 in dem Überbrückungsabschnitt 32 das obere Ende des Schwimmers 11 an dem Scheibenabschnitt 21 der Dichtung 20 angreifen kann, welcher radial gegenüber dem Mitnehmeranschlag 19 hervorsteht. Dabei ist zu beachten, dass weder der Mitnehmeranschlag 19 noch der Scheibenabschnitt 21 dichtend an der Innenseite des Rohrabschnittes 5 anliegen, damit sich sowohl das Ventilglied 15 als auch der Schwimmer 11 frei zur Entlüftungsöffnung 6 hin bewegen können.

Sobald der Mitnehmeranschlag 19 in dem Überbrückungsabschnitt 32 des Schwimmers 11 aufgenommen ist, wird, wie in der Figur 5 gezeigt, die Dichtung 20 aus der Auflage auf dem Mitnehmeranschlag 19 gehoben, so dass die Dichtungskalotte 22 den Druckausgleichskanal 18 freigibt.

Auf diese Weise kann ein Druckausgleich zwischen dem Raum 31 und dem unterhalb des Ventilkörpers 16 liegenden Bereich stattfinden, so dass das Entleerungsventil zuverlässig öffnet.

Wie in Figur 4 gezeigt, kann das Rückschlagventil 33 auch selbsttätig öffnen, bevor der Überbrückungsabschnitt 32 an dem Scheibenabschnitt 21 angreifen kann. Dies ist dann der Fall, wenn ein Druckgefälle in Durchlassrichtung 30 an dem Rückschlagventil 33 anliegt, so dass es aus dessen Schließstellung kurzzeitig in eine Öffnungsstellung unter der Einwirkung des Druckgefälles angehoben wird und nach erfolgtem Druckausgleich wieder in die Schließstellung zurückfällt.

Die Figuren 6 und 7 zeigen ein Ausführungsbeispiel der Erfindung, das sich von dem in den Figuren 1 - 5 gezeigten Flüssigkeitsbehälter im Wesentlichen dadurch unterscheidet, dass der Schwimmer 11 und das Ventilglied 15 als ein einteiliges Ventilglied 37 ausgebildet sind. Das Ventilglied 37 ragt in der in Figur 6 dargestellten Schließstellung in das Steigrohr 3 hinein und verschließt gleichzeitig mit seinem Ventilkörper 16 die Ablauföffnung 2 des Flüssigkeitsbehälters 1.

In der Figur 6 liegt zunächst ein niedriger Flüssigkeitspegel 28 in dem Flüssigkeitsbehälter 1 vor. Aufgrund des nach oben geschlossenen Raums 31 des Steigrohrs 3 bildet sich darin ein von dem im Steigrohr 3 anliegenden Innenpegel 40 eingeschlossenes Luftpolster 27, was den weiteren Eintritt von Flüssigkeit 34 in das Steigrohr 3 verhindert. Solange keine weitere Flüssigkeit 34 in das Steigrohr 3 eintreten kann, kann auch das als Schwimmer 11 ausgebildete Ventilglied 37 keine ausreichende Flüssigkeitsmenge verdrängen, um in Richtung der Entlüftungseinrichtung 24 aufschwimmen und aufsteigen zu können, auch wenn der Flüssigkeitspegel 28, das das Entleerungsventil 36 umgibt, über den Innenpegel 40 ansteigt.

Erreicht jedoch der Flüssigkeitspegel 28 den Auslösepegel 29, kann - wie in der Figur 7 gezeigt - Flüssigkeit 34 durch an dem Steigrohr 3 vorgesehene Überlauföffnungen 42 in einem Oberabschnitt 47 des Steigrohres 3 eintreten, so dass ein darin befindlicher Schwimmer 38 aufschwimmen kann. Der Schwimmer 38 ist im vorliegenden Fall als Schwimmkörper in Form einer in Richtung der Entlüftungsöffnung 6 geöffneten Tasse ausgebildet, in der ein Luftpolster 27 bei Eintritt von Flüssigkeit 34 in den Oberabschnitt 47 eingeschlossen wird. Der Schwimmer 38 ist mittels der Führung 7 mit dem Absperrelement 8 verbunden, so dass der aufschwimmende Schwimmer 38 gleichzeitig das Absperrelement 8 anhebt und somit die Entlüftungseinrichtung 24 betätigt und die Entlüftungsöffnung 6 freigibt.

Wie in der Figur 7 gezeigt ist, kann dann die in dem Raum 31 des Steigrohres 3 eingeschlossene Luft 35 durch die Entlüftungsöffnung 6 entweichen, so dass der im Steigrohr 3 anliegende Innenpegel 40 schlagartig ansteigt und das Ventilglied 37 in die Öffnungsstellung anhebt. Dazu tritt die Flüssigkeit 34 durch die Einlauföffnung 4 in das Steigrohr 3 hinein.

Zur Begrenzung der Bewegung des Absperrelementes 8 von der Entlüftungsöffnung 6 weg, ist an der Führung 7 zusätzlich ein Sperrbalken 41 vorgesehen, der innerhalb des Raums 31 des Steigrohres 3 angeordnet ist und durch Formschluss verhindert, dass die Führung 7 außer Eingriff mit dem Steigrohr 3 gerät.

Das als Schwimmer 11 ausgebildete Ventilglied 37, welches vorliegend als Hohlkörper ausgebildet ist, weist einen Schwimmerinnenraum 44 auf, der zumindest teilweise mit Ballast 43 gefüllt ist, wodurch die Dichte des Schwimmers 11 gezielt angepasst wird. Die Dichte ist so groß, dass eine ausreichende Dichtwirkung zwischen Ventilkörper 16 und Ventilsitz 26 in Schließstellung aufgrund der Gewichtskraft des Ventilglieds 37 vorliegt. Gleichzeitig ist die Dichte des Ventilglieds 37 klein genug, dass das Ventilglied 37 bei Erhöhung des Innenpegels 40 zuverlässig in die Öffnungsstellung überführt wird.

Das Entleerungsventil 36 mit dem Steigrohr 3 kann auch als Nachrüstteil in einen bereits bestehenden Flüssigkeitsbehälter 1 eingefügt werden. Beispielsweise kann das Entleerungsventil 36 bei einer stehenden Montage in den Flüssigkeitsbehälter 1 eingesetzt werden und sich mit Standfüßen 45, beispielsweise drei über den Umfang des Steigrohres 3 gleichmäßig verteilte Standfüße 45, an dem Flüssigkeitsbehälter 1 abstützen. Insbesondere kann hier vorgesehen sein, dass sich das Steigrohr 3 mit seinen Standfüßen 45 an einem in dem Flüssigkeitsbehälter 1 vorhandenen Absatz 48 abstützt, der zum Beispiel Teil des Ventilsitzes 26 eines vorher verbauten Entleerungsventils sein könnte. Für eine genaue Montage des Steigrohres 3 bezogen auf die Ablauföffnung 2, das heißt für einen passgenauen Sitz des Ventilkörpers 16 im Ventilsitz 26 des Flüssigkeitsbehälters 1 können an einem oder mehreren der Standfüße 45 Zentrierschrägen 46 vorgesehen sein. Diese Zentrierschrägen 46 wirken mit dem Absatz 48 des Flüssigkeitsbehälters 1 in der Weise zusammen, dass das Steigrohr 3 selbsttätig in die erforderliche Einbaustellung gleitet. Das Steigrohr 3 kann dann mittels zusätzlicher Befestigungsmittel gegen ein Verrutschen aus der Einbaustellung gesichert werden.

### Bezugszeichenliste

- 1: Flüssigkeitsbehälter
- 2: Ablauföffnung
- 3: Steigrohr
- 4: Einlauföffnung
- 5: Rohrabschnitt
- 6: Entlüftungsöffnung
- 7: Führung
- 8: Absperrelement
- 9: Schwimmerabschnitt
- 10: Dichtabschnitt
- 11: Schwimmer
- 12: Längsbohrung
- 13: Mitnehmerabschnitt
- 14: Mantelfläche
- 15: Ventilglied
- 16: Ventilkörper
- 17: Ventilschaft
- 18: Druckausgleichskanal
- 19: Mitnehmeranschlag
- 20: Dichtung
- 21: Scheibenabschnitt
- 22: Dichtungskalotte
- 23: Entleerungsventil
- 24: Entlüftungseinrichtung
- 25: Druckausgleichseinrichtung
- 26: Ventilsitz
- 27: Luftpolster
- 28: Flüssigkeitspegel
- 29: Auslösepegel
- 30: Durchlassrichtung
- 31: Raum
- 32: Überbrückungsabschnitt
- 33: Rückschlagventil
- 34: Flüssigkeit
- 35: Luft
- 36: Entleerungsventil
- 37: Ventilglied
- 38: Schwimmer
- 39: Schwimmer
- 40: Innenpegel
- 41: Sperrbalken
- 42: Überlauföffnung
- 43: Ballast
- 44: Schwimmerinnenraum
- 45: Standfuß
- 46: Zentrierschräge
- 47: Oberabschnitt
- 48: Absatz

## Patentansprüche

1. Flüssigkeitsbehälter (1) zur Erzeugung von Schwallspülungen mit einem Entleerungsventil (36) zum Absperren einer Ablauföffnung (2) des als Spülschacht für ein Abwasserkanalsystem ausgebildeten Flüssigkeitsbehälters (1) mit einem Steigrohr (3), in welchem Flüssigkeit aufsteigen kann, und einem als Schwimmer (11) ausgebildeten Ventilglied (37), welches bei Eintritt von Flüssigkeit in das Steigrohr (3) aufschwimmt und aus seiner die Ablauföffnung (2) verschließenden Schließstellung in eine Öffnungsstellung aufsteigt, wobei eine Entlüftungseinrichtung (24) vorgesehen ist, welche eine Entlüftungsöffnung (6) des Steigrohres (3) wahlweise sperrt und freigibt, so dass ein Luftpolster (27), welches sich in einem an die Entlüftungsöffnung (6) angrenzenden Raum (31) innerhalb des Steigrohres (3) bildet, aus dem Steigrohr (3) entlassen wird und Flüssigkeit in das Steigrohr (3) eintreten kann, wobei das Ventilglied (37) wenigstens teilweise in dem Steigrohr (3) angeordnet ist, wobei der Schwimmer (11) als Hohlkörper mit einem Schwimmerinnenraum (44) ausgebildet ist, der zur Einstellung der Dichte des Schwimmers (11) zumindest teilweise mit Ballast (43) gefüllt ist, wobei dieses teilweise Befüllen mit Ballast (43) dazu dient, die Dichte des Schwimmers (11) derart anzupassen, dass die Dichte einerseits so groß ist, dass eine ausreichende Dichtwirkung zwischen einem Ventilkörper (16) des Ventilglieds (37) und einem durch die Ablauföffnung (2) gebildeten Ventilsitz (26) in Schließstellung aufgrund der Gewichtskraft des Ventilglieds (37) vorliegt, und andererseits die Dichte des Ventilglieds (37) klein genug ist, dass das Ventilglied (37) bei Erhöhung des Innenpegels (40) zuverlässig in die Öffnungsstellung überführt wird, wobei die Entlüftungseinrichtung (24) ein Absperrelement (8) aufweist, das in Sperrstellung die Entlüftungsöffnung (6) verschließt und mit einem in einem Überlauföffnungen (42) aufweisenden Oberabschnitt (47) des Steigrohres (3) angeordneten weiteren Schwimmer (38) verbunden ist, so dass Flüssigkeit (34) in den Oberabschnitt (47) des Steigrohrs (3) eintreten und den weiteren Schwimmer (38) aufschwimmen lassen kann,
wobei der Schwimmer (38) als Schwimmkörper in Form einer in Richtung der Entlüftungsöffnung (6) geöffneten Tasse ausgebildet ist, in der ein Luftpolster (27) bei Eintritt von Flüssigkeit (34) in den Oberabschnitt (47) des Steigrohres (3) einschliessbar ist, wobei der Schwimmer (38) mittels einer Führung (7) mit dem Absperrelement (8) verbunden ist, so dass der aufschwimmende Schwimmer (38) gleichzeitig das Absperrelement (8) anhebt und somit die Entlüftungseinrichtung (24) betätigt und die Entlüftungsöffnung (6) freigibt.

2. Flüssigkeitsbehälter (1) nach Anspruch 1, **dadurch gekennzeichnet, dass** der Schwimmer (11) in Schließstellung in den Raum (31) innerhalb des Steigrohrs (3) hineinragt.

3. Flüssigkeitsbehälter (1) nach einem der vorhergehenden Ansprüche, **dadurch gekennzeichnet, dass** die Entlüftungseinrichtung (24) in Abhängigkeit von einem das Steigrohr (3) umgebenden Flüssigkeitspegel (28) die Entlüftungsöffnung (6) freigibt.

4. Flüssigkeitsbehälter (1) nach einem der vorhergehenden Ansprüche, **dadurch gekennzeichnet, dass** die Entlüftungseinrichtung (24) schwimmergesteuert ist.

5. Flüssigkeitsbehälter (1) nach einem der vorhergehenden Ansprüche, **dadurch gekennzeichnet, dass** das Absperrelement (8) einen Dichtabschnitt (10) aufweist, mit welchem die Entlüftungsöffnung (6) verschließbar ist.

6. Flüssigkeitsbehälter (1) nach einem der vorhergehenden Ansprüche, **dadurch gekennzeichnet, dass** an dem Steigrohr (3) oder dem Absperrelement (8) die Führung (7) vorgesehen ist.

7. Verfahren zum Erzeugen eines Spülschwalls für ein Abwasserkanalsystem, wobei ein Flüssigkeitspegel (28) in einem als Spülschacht für das Abwasserkanalsystem ausgebildeten Flüssigkeitsbehälter (1) durch Zulauf einer Flüssigkeit (34) angehoben und ein Entleerungsventil (23, 36) des Flüssigkeitsbehälters (1) bei Erreichen eines Auslösepegels (29) geöffnet wird und ein in einem Steigrohr (3) vorgesehener Schwimmer (11) bei Eintritt von Flüssigkeit (34) in dem Steigrohr (3) aufschwimmt und darin aufsteigt, um das Entleerungsventil zu öffnen, wobei der Schwimmer (11) als Hohlkörper mit einem Schwimmerinnenraum (44) ausgebildet ist, der zur Einstellung der Dichte des Schwimmers (11) zumindest teilweise mit Ballast (43) gefüllt ist, wobei dieses teilweise Befüllen mit Ballast (43) dazu dient, die Dichte des Schwimmers (11) derart anzupassen, dass die Dichte einerseits so groß ist, dass eine ausreichende Dichtwirkung zwischen einem Ventilkörper (16) des Ventilglieds (37) und einem durch die Ablauföffnung (2) gebildeten Ventilsitz (26) in Schließstellung aufgrund der Gewichtskraft des Ventilglieds (37) vorliegt, und andererseits die Dichte des Ventilglieds (37) klein genug ist, dass das Ventilglied (37) bei Erhöhung des Innenpegels (40) zuverlässig in die Öffnungsstellung überführt wird, wobei der Eintritt der Flüssigkeit in das Steigrohr (3) durch ein darin von der Flüssigkeit eingeschlossenes Luftpolster (27) solange verhindert wird, bis eine Entlüftungseinrichtung (24) bei Erreichen des Auslösepegels (29) auslöst, um das Luftpolster (27) aus dem Steigrohr (3) zu entlassen, wobei die Entlüftungseinrichtung (24) durch Aufschwimmen eines Absperrelementes (8) ausgelöst wird und das Absperrelement (8) mit einem in einem Überlauföffnungen (42) aufweisenden Oberabschnitt (47) des Steigrohres (3) angeordneten weiteren Schwimmer (38) verbunden ist, so dass Flüssigkeit (34) in den Oberabschnitt (47) des Steigrohrs (3) eintreten und den weiteren Schwimmer (38) aufschwimmen lassen kann, wobei der weitere Schwimmer (38) als Schwimmkörper in Form einer in Richtung der Entlüftungsöffnung (6) geöffneten Tasse ausgebildet ist, in der ein Luftpolster (27) bei Eintritt von Flüssigkeit (34) in den Oberabschnitt (47) des Steigrohrs (3) einschliessbar ist, wobei der weitere Schwimmer (38) mittels einer Führung (7) mit dem Absperrelement (8) verbunden ist, so dass der aufschwimmende weitere Schwimmer (38) gleichzeitig das Absperrelement (8) anhebt und somit die Entlüftungseinrichtung (24) betätigt und die Entlüftungsöffnung (6) freigibt.

8. Verfahren nach Anspruch 7, **dadurch gekennzeichnet, dass** nach dem Auslösen der Entlüftungseinrichtung (24) der Schwimmer (11) in dem Steigrohr (3) aufschwimmt und aufsteigt bis er an einem Ventilglied (15) des Entleerungsventils angreift und es aus der Schließstellung in die Öffnungsstellung hebt oder dass der als Ventilglied (37) ausgebildete Schwimmer (11) nach dem Auslösen der Entlüftungseinrichtung (24) aufschwimmt und dabei aus der Schließstellung in die Öffnungsstellung aufsteigt.

9. Verfahren nach einem der vorhergehenden Ansprüche 7 oder 8, **dadurch gekennzeichnet, dass** eine Spülmenge und/oder das Spülintervall durch Verstellung der Entlüftungseinrichtung (24) eingestellt wird, insbesondere durch Veränderung der physikalischen und/oder geometrischen Eigenschaften des Absperrelements (8).

## Claims

1. Liquid container (1) for producing surge flushings with an evacuation valve (36) which serves for shutting off a drain opening (2) of the liquid container (1), designed as a flushing chute for a sewer system, and which has a riser pipe (3), in which liquid can rise, and has a valve element (37), which is designed as a float (11) and which, when liquid enters the riser pipe (3), floats upwards and rises from its closed position, which closes off the drain opening (2), into an open position, wherein provision is made of a deaeration device (24) which selectively shuts off and opens up a deaeration opening (6) of the riser pipe (3) such that an air cushion (27) which is formed in a space (31), adjacent to the deaeration opening (6), within the riser pipe (3) is released from the riser pipe (3) and liquid can enter the riser pipe (3), wherein the valve element (37) is arranged at least partially in the riser pipe (3), wherein the float (11) is designed as a hollow body with a float interior space (44) which, for setting the density of the float (11), is filled at least partially with ballast (43), wherein this partial filling with ballast (43) serves for adapting the density of the float (11) such that, on the one hand, the density is so high that, owing to the weight force of the valve element (37), there is sufficient sealing action between a valve body (16) of the valve element (37) and a valve seat (26), formed by the drain opening (2), in the closed position, and on the other hand, the density of the valve element (37) is low enough that the valve element (37) is reliably transferred into the open position when the inner level (40) is raised, wherein the deaeration device (24) has a shut-off element (8) which, in the shut-off position, closes off the deaeration opening (6) and which is connected to a further float (38) arranged in a top section (47), having overflow openings (42), of the riser pipe (3), such that liquid (34) can enter the top section (47) of the riser pipe (3) and allow the further float (38) to float upwards, wherein the float (38) is designed as a float body in the shape of a cup which is open in the direction of the deaeration opening (6) and in which an air cushion (27) is able to be enclosed when liquid (34) enters the top section (47) of the riser pipe (3), wherein the float (38) is connected to the shut-off element (8) by means of a guide (7), such that the upwardly floating float (38) simultaneously lifts the shut-off element (8) and thereby actuates the deaeration device (24) and opens up the deaeration opening (6).

2. Liquid container (1) according to Claim 1, **characterized in that**, in the closed position, the float (11) projects into the space (31) within the riser pipe (3).

3. Liquid container (1) according to either of the preceding claims, **characterized in that** the deaeration device (24) opens up the deaeration opening (6) in a manner dependent on a liquid level (28) surrounding the riser pipe (3).

4. Liquid container (1) according to one of the preceding claims, **characterized in that** the deaeration device (24) is float-controlled.

5. Liquid container (1) according to one of the preceding claims, **characterized in that** the shut-off element (8) has a sealing section (10), by which the deaeration opening (6) is able to be closed off.

6. Liquid container (1) according to one of the preceding claims, **characterized in that** the guide (7) is provided at the riser pipe (3) or the shut-off element (8).

7. Method for producing a flushing surge for a sewer system, wherein a liquid level (28) in a liquid container (1), designed as a flushing chute for the sewer system, is raised by inflow of a liquid (34), and, when a trigger level (29) is reached, an evacuation valve (23, 36) of the liquid container (1) is opened, and a float (11) provided in a riser pipe (3), when liquid (34) enters the riser pipe (3), floats upwards and rises therein so as to open the evacuation valve, wherein the float (11) is designed as a hollow body with a float interior space (44) which, for setting the density of the float (11), is filled at least partially with ballast (43), wherein this partial filling with ballast (43) serves for adapting the density of the float (11) such that, on the one hand, the density is so high that, owing to the weight force of the valve element (37), there is sufficient sealing action between a valve body (16) of the valve element (37) and a valve seat (26), formed by the drain opening (2), in the closed position, and on the other hand, the density of the valve element (37) is low enough that the valve element(37) is reliably transferred into the open position when the inner level (40) is raised, wherein the entry of the liquid into the riser pipe (3) is prevented by an air cushion (27) enclosed therein by the liquid until, when a trigger level (29) is reached, a deaeration device (24) is triggered so as to release the air cushion (27) from the riser pipe (3), wherein the deaeration device (24) is triggered by upward floating of a shut-off element (8), and the shut-off element (8) is connected to a further float (38) arranged in a top section (47), having overflow openings (42), of the riser pipe (3), such that liquid (34) can enter the top section (47) of the riser pipe (3) and allow the further float (38) to float upwards, wherein the further float (38) is designed as a float body in the shape of a cup which is open in the direction of the deaeration opening (6) and in which an air cushion (27) is able to be enclosed when liquid (34) enters the top section (47) of the riser pipe (3), wherein the further float (38) is connected to the shut-off element (8) by means of a guide (7), such that the upwardly floating further float (38) simultaneously lifts up the shut-off element (8) and thereby actuates the deaeration device (24) and opens up the deaeration opening (6).

8. Method according to Claim 7, **characterized in that**, after the deaeration device (24) is triggered, the float (11) floats upwards in the riser pipe (3) and rises until it engages on a valve element (15) of the evacuation valve and lifts it from the closed position into the open position, or **in that** the float (11), designed as a valve element (37), after the deaeration device (24) is triggered, floats upwards and in the process rises from the closed position into the open position.

9. Method according to either of the preceding Claims 7 and 8, **characterized in that** a flushing quantity and/or the flushing interval is set by adjustment of the deaeration device (24), in particular by variation of the physical and/or geometrical properties of the shut-off element (8) .

## Revendications

1. Récipient de liquide (1) servant à produire des curages à vague à l'aide d'une vanne de vidange (36) servant à bloquer une ouverture d'évacuation (2) du récipient de liquide (1) réalisé en tant que conduit de curage pour un système de canaux d'eaux usées et doté d'un tuyau montant (3) dans lequel un liquide peut monter, et d'un organe de vanne (37) réalisé en tant que flotteur (11), lequel organe de vanne flotte en cas d'entrée de liquide dans le tuyau montant (3) et monte de sa position de fermeture fermant l'ouverture d'évacuation (2) à une position d'ouverture, dans lequel un dispositif de ventilation (24) est prévu, lequel bloque et libère sélectivement une ouverture de ventilation (6) du tuyau montant (3), de sorte qu'un coussin d'air (27), qui se forme dans un espace (31) adjacent à l'ouverture de ventilation (6) à l'intérieur du tuyau montant (3), sorte du tuyau montant (3) et que du liquide puisse entrer dans le tuyau montant (3), dans lequel l'organe de vanne (37) est disposé au moins partiellement dans le tuyau montant (3), dans lequel le flotteur (11) est réalisé en tant que corps creux doté d'un espace intérieur de flotteur (44) qui est rempli au moins partiellement de lest (43) pour le réglage de la densité du flotteur (11), dans lequel ce remplissage partiel avec du lest (43) sert à adapter la densité du flotteur (11) de telle sorte que la densité soit d'une part suffisamment élevée pour qu'un effet d'étanchéité suffisant entre un corps de vanne (16) de l'organe de vanne (37) et un siège de vanne (26) formé par l'ouverture d'évacuation (2) dans la position de fermeture soit présent en raison de la force de gravité de l'organe de vanne (37), et que d'autre part la densité de l'organe de vanne (37) soit suffisamment faible pour que l'organe de vanne (37) soit transféré de manière fiable à la position d'ouverture en cas d'élévation du niveau interne (40), le dispositif de ventilation (24) comprenant un élément d'arrêt (8) qui ferme l'ouverture de ventilation (6) dans la position de blocage et est relié à un autre flotteur (38) disposé dans une partie supérieure (47) du tuyau montant (3) dotée d'ouvertures de trop-plein (42), de sorte que du liquide (34) puisse entrer dans la partie supérieure (47) du tuyau montant (3) et permettre à l'autre flotteur (38) de flotter, dans lequel le flotteur (38) est réalisé en tant que corps flottant sous forme de cuvette ouverte en direction de l'ouverture de ventilation (6), cuvette dans laquelle un coussin d'air (27) peut être contenu en cas d'entrée de liquide (34) dans la partie supérieure (47) du tuyau montant (3), dans lequel le flotteur (38) est relié à l'élément d'arrêt (8) au moyen d'un guide (7), de sorte que le flotteur (38) flottant soulève simultanément l'élément d'arrêt (8) et actionne par conséquent le dispositif de ventilation (24) et libère l'ouverture de ventilation (6).

2. Récipient de liquide (1) selon la revendication 1, **caractérisé en ce que** le flotteur (11) pénètre, dans la position de fermeture, dans l'espace (31) à l'intérieur du tuyau montant (3) .

3. Récipient de liquide (1) selon l'une des revendications précédentes, **caractérisé en ce que** le dispositif de ventilation (24) libère l'ouverture de ventilation (6) en fonction d'un niveau de liquide (28) entourant le tuyau montant (3) .

4. Récipient de liquide (1) selon l'une des revendications précédentes, **caractérisé en ce que** le dispositif de ventilation (24) est commandé par flotteur.

5. Récipient de liquide (1) selon l'une des revendications précédentes, **caractérisé en ce que** l'élément d'arrêt (8) comprend une partie d'étanchéité (10) à l'aide de laquelle l'ouverture de ventilation (6) peut être fermée.

6. Récipient de liquide (1) selon l'une des revendications précédentes, **caractérisé en ce que** le guide (7) est prévu au niveau du tuyau montant (3) ou de l'élément d'arrêt (8).

7. Procédé de production d'une vague de curage pour un système de canaux d'eaux usées, dans lequel un niveau de liquide (28) dans un récipient de liquide (1) réalisé en tant que conduit de curage pour le système de canaux d'eaux usées est élevé par admission d'un liquide (34) et une vanne de vidange (23, 36) du récipient de liquide (1) est ouverte lorsqu'un niveau de déclenchement (29) est atteint et un flotteur (11) prévu dans un tuyau montant (3) flotte lors de l'entrée de liquide (34) dans le tuyau montant (3) et s'y élève, afin d'ouvrir la vanne de vidange, dans lequel le flotteur (11) est réalisé en tant que corps creux doté d'un espace intérieur de flotteur (44) qui est rempli au moins partiellement de lest (43) pour le réglage de la densité du flotteur (11), dans lequel ce remplissage partiel avec du lest (43) sert à adapter la densité du flotteur (11) de telle sorte que la densité soit d'une part suffisamment élevée pour qu'un effet d'étanchéité suffisant entre un corps de vanne (16) de l'organe de vanne (37) et un siège de vanne (26) formé par l'ouverture d'évacuation (2) dans la position de fermeture soit présent en raison de la force de gravité de l'organe de vanne (37), et que d'autre part la densité de l'organe de vanne (37) soit suffisamment faible pour que l'organe de vanne (37) soit transféré de manière fiable à la position d'ouverture en cas d'élévation du niveau interne (40), dans lequel l'entrée du liquide dans le tuyau montant (3) est empêchée par un coussin d'air (27) entouré par le liquide dans celui-ci jusqu'à ce qu'un dispositif de ventilation (24) se déclenche lorsque le niveau de déclenchement (29) est atteint, afin de faire sortir le coussin d'air (27) du tuyau montant (3), dans lequel le dispositif de ventilation (24) est déclenché par flottaison d'un élément d'arrêt (8) et l'élément d'arrêt (8) est relié à un autre flotteur (38) disposé dans une partie supérieure (47) du tuyau montant (3) dotée d'ouvertures de trop-plein (42), de sorte que du liquide (34) puisse entrer dans la partie supérieure (47) du tuyau montant (3) et permettre à l'autre flotteur (38) de flotter, dans lequel l'autre flotteur (38) est réalisé en tant que corps flottant sous forme de cuvette ouverte en direction de l'ouverture de ventilation (6), cuvette dans laquelle un coussin d'air (27) peut être contenu en cas d'entrée de liquide (34) dans la partie supérieure (47) du tuyau montant (3), dans lequel l'autre flotteur (38) est relié à l'élément d'arrêt (8) au moyen d'un guide (7), de sorte que l'autre flotteur (38) flottant soulève simultanément l'élément d'arrêt (8) et actionne par conséquent le dispositif de ventilation (24) et libère l'ouverture de ventilation (6).

8. Procédé selon la revendication 7, **caractérisé en ce qu'**après le déclenchement du dispositif de ventilation (24), le flotteur (11) flotte dans le tuyau montant (3) et s'élève jusqu'à ce qu'il vienne en prise avec un organe de vanne (15) de la vanne de vidange et le soulève de la position de fermeture à la position d'ouverture, ou **en ce que** le flotteur (11) réalisé en tant qu'organe de vanne (37) flotte après le déclenchement du dispositif de ventilation (24) et monte en l'occurrence de la position de fermeture à la position d'ouverture.

9. Procédé selon l'une des revendications précédentes 7 et 8, **caractérisé en ce qu'**un débit de curage et/ou l'intervalle de curage sont réglés par réglage du dispositif de vidange (24), en particulier par modification des propriétés physiques et/ou géométriques de l'élément d'arrêt (8) .
